# FASCICULE DE BREVET EUROPEEN

(11) **EP 0 866 904 B1**
(45) Date de publication et mention de la délivrance du brevet: **27.08.2003**
(21) Numéro de dépôt: 96942406.8
(22) Date de dépôt: 13.12.1996
(51) Int. Cl.: E04H 4/14

(54) **BRISE-VAGUES POUR LIGNE DE FLOTTAISON ET NOTAMMENT DE PISCINE**
WELLENBRECHER, INSBESONDERE FÜR SCHWIMMBÄDER
WAVE BREAKER FOR A FLOAT LINE, PARTICULARLY IN SWIMMING POOLS

(30) Priorité: 13.12.1995 FR 9514777
(43) Date de publication de la demande: 30.09.1998
(73) Titulaire: Société Vallée Gauthier, 10000 Troyes (FR)
(72) Inventeur: IRDEL, Jean-Marie, F-10150 Pont-Sainte-Marie (FR)
(74) Mandataire: Cabinet HERRBURGER
(86) Numéro de dépôt international: FR9602002
(87) Numéro de publication internationale: WO97021889

(56) Documents cités:
- FR-A- 2 280 765
- US-A- 3 755 829
- US-A- 4 048 677
- US-A- 4 052 755
- US-A- 4 616 369

## Description

La présente invention concerne une ligne de flottaison, notamment de piscine, constituée par une corde le long de laquelle sont régulièrement répartis des brise-vagues, comprenant chacun un élément en forme de disque à perforations réparties sur toute sa surface et muni d'ailettes radiales sur chacune de ses faces, cet élément ayant un perçage axial pour le passage de la corde de la ligne de flottaison.

On connaît différents brise-vagues du type défini ci-dessus, en particulier selon les documents US-A-4 616 369 (RADEMACHER), US-A-4 052 755 (BAKER WILLIAM) US-A-3 755 829 et FR-A-2 280 765.

Le document US-A-4 616 369 (RADEMACHER) décrit un brise-vagues pour ligne de flottaison ne comportant pas d'enceinte creuse formant un flotteur. L'efficacité de ce brise-vague est donc très limitée, sa flottabilité résultant uniquement de la densité de la matière.

Le second document US-A-4 052 755 (BAKER WILLIAM) décrit un brise-vagues à flotteurs. A la base des ailettes radiales il y a des logements contenant une mousse ou qui peuvent rester vides. Mais ces logements ne constituent pas une enceinte étanche ; ils sont encombrants et ne permettent pas de réaliser des orifices qui iraient dans le disque jusqu'au niveau du centre. Or, ces orifices constituent l'élément actif d'un brise-vagues, en freinant le passage de l'eau et en atténuant ainsi les vagues.

L'efficacité de ce brise-vagues est très limitée.

La présente invention a pour but de remédier aux inconvénients des brise-vagues connus et se propose de créer un brise-vagues particulièrement efficace et d'une fabrication simple.

A cet effet, l'invention concerne un brise-vagues du type défini ci-dessus, caractérisé par les parties caractérisantes de la première revendication.

D'autres caractéristiques intéressantes font l'objet des revendications dépendantes.

L'invention est représentée à titre d'exemple non limitatif sur les dessins ci-joints dans lesquels :
- la figure 1 est une vue en perspective d'un mode de réalisation du brise-vagues,
- la figure 2 est une vue en élévation du brise-vagues de la figure 1,
- la figure 3 est une coupe suivant A-A de la figure 2.

La présente invention a pour but la réalisation simple d'un brise-vagues pour ligne de flottaison, notamment de piscine, qui assure une tranquillisation efficace de la surface de l'eau, d'une part par sa structure, d'autre part par sa position dans l'eau et plus précisément par sa position perpendiculaire à la surface de l'eau.

Suivant l'invention, le brise-vagues comprend ainsi un flotteur intégré, disposé à proximité immédiate de son centre constituant le passage de la corde et assurant ainsi sa flottaison.

Le brise-vagues est de préférence réalisé en matière plastique et comprend un disque à section circulaire de faible épaisseur 1, formé perpendiculairement au milieu de la longueur d'un moyeu 2 qui constitue un cylindre creux étanche et annulaire dont l'ouverture axiale 3 forme le passage de la corde ou du câble de la ligne de flottaison.

La combinaison du disque, du flotteur dans sa zone centrale et de la corde suivant l'axe du brise-vagues, assure le positionnement correct de ce brise-vagues à la surface de l'eau et la flottaison de la corde le long de laquelle ces brise-vagues sont régulièrement répartis.

L'enceinte creuse 2 est de forme générale cylindrique, à section circulaire et est obtenue directement, en une seule pièce par moulage, avec un orifice d'extrémité 2₁ qui est ensuite obturé par collage d'un bouchon en matière plastique 2₂.

Le perçage axial 3 est ainsi, dans cette construction, délimité par la paroi interne de l'enceinte creuse 2 et la corde de la ligne de flottaison est de ce fait entourée coaxialement par l'enceinte formant flotteur sur une longueur notable.

Par ailleurs, le disque 1 est pourvu de perforations 4 dont le diamètre est décroissant depuis la périphérie du disque et vers son centre afin de former, pour l'eau, un barrage de plus en plus important en se rapprochant de l'axe du brise-vagues.

Comme représenté sur les dessins ci-joints, le disque est également pourvu, sur ses deux faces, d'ailettes radiales 5 venues de moulage. Les ailettes 5 des deux faces, qui sont de hauteur identique, sont décalées angulairement les unes par rapport aux autres et sont solidaires par leur bord interne de la paroi externe de l'enceinte creuse dont il constitue également des prolongements radiaux.

De préférence, le disque 1 est disposé perpendiculairement au milieu de la longueur de l'enceinte creuse et cette enceinte creuse s'étend sensiblement sur toute la hauteur des ailettes formées sur les deux faces du disque 1, ces ailettes étant perpendiculaires au disque.

Egalement, le disque 1 est solidaire par sa périphérie d'une couronne 6 venue de moulage. Cette couronne 6 de faible épaisseur de paroi et de forme générale cylindrique à section circulaire est d'une hauteur identique par rapport à chacune des faces du disque, cette hauteur, par rapport à chacune des faces du disque, étant inférieure à la hauteur des ailettes 5 qui font ainsi saillie de part et d'autre de la couronne 6.

De préférence également, la face interne de la couronne 6 est, par moulage, solidaire de la partie jouxtante extérieure des ailettes 5 afin d'assurer une bonne rigidité à l'ensemble malgré la faible épaisseur du disque, des ailettes et de la couronne.

## Revendications

1. Ligne de flottaison notamment de piscine constituée par une corde le long de laquelle sont régulièrement répartis des brise-vagues, comprenant chacun un élément (1) en forme de disque à perforations (4) réparties sur toute sa surface et muni d'ailettes radiales (5) sur chacune de ses faces, cet élément (1) ayant un perçage axial (3) pour le passage de la corde de la ligne de flottaison,
**caractérisée en ce que**
- le perçage axial (3) est la paroi interne d'une enceinte creuse (2) étanche formant flotteur en forme de cylindre annulaire à section circulaire dont la paroi externe porte le disque (1) pourvu des ailettes, et
- les ailettes radiales (5) réalisés sur l'une des faces du disque (1) sont décalées angulairement par rapport aux ailettes de l'autre face.

2. Ligne de flottaison conforme à la revendication 1,
**caractérisée en ce que**
le disque (1) est perpendiculaire au milieu de la longueur de l'enceinte creuse (2).

3. Ligne de flottaison conforme à la revendication 1,
**caractérisée en ce que**
les perforations (5) réparties sur le disque ont un diamètre diminuant vers la zone centrale du disque (1).

4. Ligne de flottaison conforme à la revendication 3,
**caractérisée en ce que**
les perforations réparties sur le disque sont d'un diamètre décroissant depuis sa périphérie et vers sa zone centrale.

5. Ligne de flottaison conforme à l'une quelconque des revendications précédentes,
**caractérisée en ce qu'**
il comporte une couronne circulaire réalisée à la périphérie du disque.

6. Ligne de flottaison conforme à la revendication 5,
**caractérisée en ce que**
la couronne circulaire (6) est d'une hauteur identique-par rapport à chacune des faces du disque (1) et d'une hauteur inférieure à celle des ailettes (5).

7. Ligne de flottaison conforme à l'une quelconque des revendications précédentes,
**caractérisée en ce que**
l'enceinte creuse étanche (2) s'étend sensiblement sur toute la hauteur des ailettes (5).

8. Ligne de flottaison conforme à l'une quelconque des revendications précédentes,
**caractérisée en ce que**
l'enceinte creuse (2) est realisée en une seule pièce par moulage, avec un orifice d'extrémité (2₁) obturé par un bouchon en matière plastique (2₂) collé.

## Patentansprüche

1. Wasserlinie insbesondere von Schwimmbädern, die von einem Seil gebildet ist, entlang dessen Wellenbrecher gleichmäßig verteilt sind, wobei ein jeder ein scheibenförmiges Element (1) enthält, das mit über seine gesamte Oberfläche verteilten Löchern (4) und - an jeder seiner Seiten - mit radialen Flügeln (5) versehen ist, wobei dieses Element (1) eine Axialbohrung (3) für den Durchgang des Seils der Wasserlinie hat, **dadurch gekennzeichnet, dass**
die Axialbohrung (3) die Innenwand eines einen Schwimmer bildenden dichten Hohlraumes (2) in Form eines ringförmigen Zylinders mit kreisförmigem Querschnitt ist, dessen Außenwand die mit den Flügeln versehene Scheibe (1) trägt, und
die radialen Flügel (5), die an einer der Seiten der Scheibe (1) ausgebildet sind, gegenüber den Flügeln der anderen Seite winkelig versetzt sind.

2. Wasserlinie nach Anspruch 1, **dadurch gekennzeichnet, dass** die Scheibe (1) senkrecht zur Mitte der Länge des Hohlraumes (2) verläuft.

3. Wasserlinie nach Anspruch 1, **dadurch gekennzeichnet, dass** die über die Scheibe verteilten Löcher (4) einen Durchmesser aufweisen, der zum Mittelbereich der Scheibe (1) hin abnimmt.

4. Wasserlinie nach Anspruch 3, **dadurch gekennzeichnet, dass** die über die Scheibe verteilten Löcher von einem Durchmesser sind, der vom Umfang der Scheibe her und zu deren Mittelbereich hin abnimmt.

5. Wasserlinie nach irgendeinem der vorhergehenden Ansprüche, **dadurch gekennzeichnet, dass** ein am Umfang der Scheibe ausgebildeter kreisförmiger Kranz enthalten ist.

6. Wasserlinie nach Anspruch 5, **dadurch gekennzeichnet, dass** der kreisförmige Kranz (6) gegenüber einer jeden der Seiten der Scheibe (1) von identischer Höhe ist und eine Höhe aufweist, die geringer ist als die der Flügel (5).

7. Wasserlinie nach irgendeinem der vorhergehenden Ansprüche, **dadurch gekennzeichnet, dass** sich der dichte Hohlraum (2) im Wesentlichen über die gesamte Höhe der Flügel (5) erstreckt.

8. Wasserlinie nach irgendeinem der vorhergehenden Ansprüche, **dadurch gekennzeichnet, dass** der Hohlraum (2) aus einem einzigen Stück durch Formen hergestellt ist, mit einer Endöffnung (2₁), die durch einen festgeklebten Stöpsel (2₂) aus Kunststoff verschlossen ist.

## Claims

1. Float line, especially for a swimming pool, which line is constituted by a cord along which wave-breakers are regularly distributed, each comprising an element (1) in the form of a disc which has holes (4) distributed over its entire surface and which is provided with radial blades (5) on each of its faces, the element (1) having an axial drilled hole (3) for the passage of the float line cord, **characterised in that**
- the axial drilled hole (3) is the internal wall of a sealed hollow enclosure (2) forming a float in the form of an annular cylinder of circular cross-section, the external wall of which carries the disc (1) provided with the blades, and
- the radial blades (5) formed on one of the faces of the disc (1) are offset angularly relative to the blades of the other face.

2. Float line according to claim 1, **characterised in that** the disc (1) is perpendicular to the middle of the length of the hollow enclosure (2).

3. Float line according to claim 1, **characterised in that** the holes (5) distributed over the disc have a diameter which decreases towards the central region of the disc (1).

4. Float line according to claim 3, **characterised in that** the holes distributed over the disc are of a diameter which decreases from its periphery and towards its central region.

5. Float line according to any one of the preceding claims, **characterised in that** it comprises a circular collar formed at the periphery of the disc.

6. Float line according to claim 5, **characterised in that** the circular collar (6) is of an identical height relative to each of the faces of the disc (1) and of a height smaller than that of the blades (5).

7. Float line according to any one of the preceding claims, **characterised in that** the sealed hollow enclosure (2) extends substantially along the entire height of the blades (5).

8. Float line according to any one of the preceding claims, **characterised in that** the hollow enclosure (2) is formed as a single piece by moulding, with an end opening (2₁) closed by an adhesively bonded plug of plastics material (2₂).
